# EUROPÄISCHE PATENTSCHRIFT

(11) **EP 3 788 618 B1**
(45) Veröffentlichungstag und Bekanntmachung des Hinweises auf die Patenterteilung: **28.02.2024**
(21) Anmeldenummer: 19722580.8
(22) Anmeldetag: 03.05.2019
(51) Int. Cl.: G10K 11/02

(54) **IMPEDANZANPASSUNGSVORRICHTUNG, AKUSTISCHE WANDLERVORRICHTUNG UND VERFAHREN ZUM HERSTELLEN EINER IMPEDANZANPASSUNGSVORRICHTUNG**
IMPEDANCE MATCHING DEVICE, ACOUSTIC TRANSDUCER AND METHOD FOR PRODUCING THE IMPEDANCE MATCHING DEVICE
DISPOSITIF D'ADAPTATION D'IMPÉDANCE, DISPOSITIF DE TRANSDUCTEUR ACOUSTIQUE AINSI QUE PROCÉDÉ POUR LA FABRICATION DU DISPOSITIF D'ADAPTATION D'IMPÉDANCE

(30) Priorität: 04.05.2018 DE 102018206937
(43) Veröffentlichungstag der Anmeldung: 10.03.2021
(73) Patentinhaber: Fraunhofer-Gesellschaft zur Förderung der angewandten Forschung e.V., 80686 München (DE)
(72) Erfinder: SCHWEIGER, Severin, 01109 Dresden (DE); KOCH, Sandro, 01109 Dresden (DE); GRAFE, Mario, 01109 Dresden (DE); LANGE, Nicolas, 01109 Dresden (DE); AMELUNG, Jörg, 01109 Dresden (DE)
(74) Vertreter: König, Andreas Rudolf
(86) Internationale Anmeldenummer: PCT/EP2019/061400
(87) Internationale Veröffentlichungsnummer: WO 2019/211447

(56) Entgegenhaltungen:
- EP-A1- 0 572 349
- EP-A1- 1 416 255
- EP-A1- 1 477 778
- EP-A2- 1 237 148
- US-A- 5 974 884
- US-A1- 2002 161 301
- US-A1- 2013 221 805
- US-A1- 2013 293 066
- PEDER C PEDERSEN ET AL: "Impedance-matching properties of an inhomogeneous matching layer with continuously changing acoustic impedance", THE JOURNAL OF THE ACOUSTICAL SOCIETY OF AMERICA, AMERICAN INSTITUTE OF PHYSICS FOR THE ACOUSTICAL SOCIETY OF AMERICA, NEW YORK, NY, US, Bd. 72, Nr. 2, 1. August 1982 (1982-08-01) , Seiten 327-335, XP001418079, ISSN: 0001-4966

## Beschreibung

Die vorliegende Erfindung bezieht sich auf eine Impedanzanpassungsvorrichtung, auf eine Wandlervorrichtung mit einer derartigen Impedanzanpassungsvorrichtung, auf ein System mit einer erwähnten Wandlervorrichtung und auf ein Verfahren zum Herstellen einer Impedanzanpassungsvorrichtung.

Die vorliegende Erfindung bezieht sich ferner auf eine Schallkennimpedanzanpassung und insbesondere auf ein System zur Anpassung einer Schallkennimpedanz.

Die Schallkennimpedanz beschreibt den Widerstand eines Mediums entgegen dem akustischen Fluss, welcher durch einen applizierten akustischen Druck entsteht. An Grenzflächen von Materialien mit unterschiedlicher Schallkennimpedanz kommt es zu einer Reflektion eines Teils der akustischen Energie, dessen Anteil sich im Wesentlichen durch die Größe des akustischen Impedanzsprungs ergibt. Infolge verringert sich die zwischen den Schallwandlern und dem akustischen Lastmedium übertragbare Energie, die Effizienz des Systems ist reduziert. Typische Schallwandler mit entsprechenden Schallkennimpedanzen basieren auf Piezokeramiken (Schallkennimpedanz in etwa 33 MRayl = 33 · 10⁶ Ns/m³ [1]) oder Piezokompositen (in etwa 7 MRayl = 7 · 10⁶ Ns/m³ [2]). Weitere typische Schallwandler basieren auf Piezodünnschichtsystemen und Membranschwingern, etwa CMUT (capacitive micromachined ultrasonic transducer; kapazitive mikromechanische Ultraschallwandler), deren Schallkennimpedanzen von den Strukturdimensionen abhängen (in etwa 1 bis 5 MRayl = 1-5 · 10⁶ Ns/m³ [3]). Typische Lastmedien sind Wasser (1,48 MRayl = 1,48 · 10⁶ Ns/m³ [4]), menschliches Gewebe (in etwa 1,5 MRayl = 1,5 · 10⁶ Ns/m³ [4]) und Luft (in etwa 427 Rayl = 427 Ns/m³ [1]). Für einen optimierten Energietransfer, insbesondere in Luft, sind akustische Anpassschichten essentiell.

Typischerweise werden Schichtsysteme zur Anpassung der Schallkennimpedanz aus konventionellen oder Kompositmaterialien mit möglichst passender Schallkennimpedanz hergestellt. Die Schallkennimpedanz Z ist abhängig von der Dichte ρ und der Schallgeschwindigkeit c des Materials: $Z = cρ$

Fig. 9 zeigt drei verschiedene Methoden einer Anpassung der Schallkennimpedanz. Sogenannte Single Step Matching Systems (SMS; Ein-Schrittanpassungssysteme) legen einen Impedanz-Schritt zwischen die Ultraschallwandler-Seite (etwa CMUT) und die Medium-Seite (Load). Multiple Step Matching Systems (MMS; Mehrschrittanpassungssysteme) bestehen aus zwei oder mehr Impedanz-Schritten. Gradient Matching Systems (GMS; gradientenbasierte Anpassungssysteme) beschreiben einen exponentiellen Impedanzverlauf, welcher den besten Transmissionsgrad ermöglicht. Fig. 9 zeigt hierbei einen Graphen, bei dem an der Abszisse ein Verlauf der Dicke D der Anpassschicht zwischen einem CMUT (D = 0) und der Last-Seite oder Medium-Seite (D = max). An der Ordinate ist die Schallkennimpedanz Z angetragen, die in dem vorliegenden Diagramm zwischen dem CMUT und dem Medium reduziert wird.

An diesem Verlauf ist auch erkennbar, dass der Einfluss der Schallkennimpedanz auf den Transmissionsgrad steigt, je näher man sich innerhalb des Anpassschichtsystems der Medium-Seite nähert. Im oben genannten Beispiel muss das Anpassschichtsystem also möglichst niedrige Schallkennimpedanzen erreichen, was mit bekannten Konzepten nicht oder nur in Verbindung mit großen Nachteilen erreichbar ist. Aerogele [5] bieten einen Lösungsansatz. Diese erreichen eine sehr niedrige Schallkennimpedanz, wirken jedoch stark diffraktiv und lassen sich nur in einzelnen Schritten (MMS) mit zwischengelagerten Verbindungsmaterialien aufbringen, welche wiederum das Transmissionsverhalten stören. Ähnliche Nachteile haben Kompositmaterialien aus eingelassenen Partikeln in einer Matrix [6].

Es gibt eine Vielzahl mikrostrukturierter Materialien, welche mit Methoden aus der Halbleiterindustrie hergestellt werden. Zu diesen Methoden gehören Beschichtungsverfahren, Strukturierung mittels Lithographie und Ätzprozesse. Beispielsweise wurde mittels dieser drei Prozesse eine Schallkennimpedanzanpassung erzeugt, um auf einem Silizium-Wafer Siliziumoxid zu strukturieren. Anschließend wurde ein Polymer mittels Beschichtungsverfahren aufgetragen und an einen Ultraschallwandler fixiert [7]. In einem weiteren Beispiel wurden anisotrope Ätzprozesse angewandt, um Silizium in Pfosten mit hohem Aspektverhältnis zu trennen und die Zwischenräume anschließend mit Epoxidharz zu füllen (Komposit), um eine Schallkennimpedanzanpassung zu erzeugen [8]. Ein gradueller Verlauf wird mit genannten Methoden ermöglicht. In einem Beispiel wurden runde, sich konisch verjüngende Siliziumstäbe erzeugt und wiederum in Epoxid eingelassen [9]. Ein anderes Beispiel für graduelle Schallkennimpedanzanpassung arbeitet mit nicht weiter spezifiziertem Mikrobearbeitungsverfahren, um ein strukturiertes Schichtsystem aus Kupfer, PZT (Blei-Zirkonat-Titanat) und Parylene zu erzeugen [10].

EP 1 477 778 A1 beschreibt die Verwendung eines ersten und eines zweiten acoustic matching layer mit unterschiedlichen, diskontinuierlichen Materialdichten.

Die mit den bekannten Verfahren hergestellten Strukturen leiden jedoch an einer geringen Effizienz.

Wünschenswert wären demnach Schallkennimpedanzanpassungsvorrichtungen, die eine Anpassung der Schallkennimpedanz mit einer hohen Effizienz ermöglichen.

Eine Aufgabe der vorliegenden Erfindung besteht deshalb darin, eine Schallkennimpedanzanpassungsvorrichtung, eine Wandlervorrichtung, ein System mit einer derartigen Wandlervorrichtung und ein Verfahren zum Herstellen einer Schallkennimpedanzanpassungsvorrichtung zu schaffen, die eine effiziente Schallkennimpedanzanpassung ermöglichen.

Diese Aufgabe wird durch den Gegenstand der unabhängigen Patentansprüche gelöst.

Die Erfinder haben erkannt, dass durch Ausbilden von Mikrostrukturen mit geringen Abmessungen im Sub-Mikrometerbereich eine äußerst exakte und somit effiziente Schallkennimpedanzanpassung erfolgen kann.

Gemäß einem Ausführungsbeispiel umfasst eine Impedanzanpassungsvorrichtung zur Anpassung einer Schallkennimpedanz einen Impedanzanpassungskörper mit einer ersten Seite und einer gegenüberliegenden zweiten Seite. Die Impedanzanpassungsvorrichtung ist ausgebildet, um eine Schallkennimpedanz eines an der zweiten Seite kontaktierten Mediums an eine Schallkennimpedanz eines an der ersten Seite kontaktierten Schallwandlers anzupassen. Der Impedanzanpassungskörper umfasst Mikrokanäle, die entlang zumindest einer Raumrichtung eine Strukturausdehnung von höchstens 500 Nanometern aufweist. Die Mikrokanäle sind verzweigte Mikrokanäle, deren Anzahl zwischen der ersten und der zweiten Seite monoton veränderlich ist; und wobei die Mikrokanäle Kavitäten im Impedanzanpassungskörper bilden, wobei eine effektive Materialdichte eines Impedanzanpassungsmaterials des Impedanzanpassungskörpers zwischen der ersten Seite und der zweiten Seite durch eine monotone Zunahme oder monotone Abnahme eines Volumens der Kavitäten monoton veränderlich ist, und die Anpassung der Schallkennimpedanz bewirkt. Alternativ oder zusätzlich sind die Mikrokanäle als sich hin zur ersten oder hin zur zweiten Seite verjüngende Strukturen gebildet sind, und zumindest in einem Bereich minimaler Ausdehnung die Strukturausdehnung aufweisen.

Gemäß einem Ausführungsbeispiel umfasst ein Verfahren zum Herstellen einer Impedanzanpassungsvorrichtung einen Schritt mit einem Bereitstellen eines Impedanzanpassungskörpers mit einer ersten und einer gegenüberliegenden zweiten Seite, der ausgebildet ist, um eine Schallkennimpedanz eines an der ersten Seite kontaktierten Mediums, an eine Schallkennimpedanz eines an der zweiten Seite kontaktierten Schallwandlers anzupassen; so dass der Impedanzanpassungskörpers Mikrokanäle umfasst, die entlang zumindest einer Raumrichtung eine Strukturausdehnung von höchstens 500 nm aufweisen. Das Verfahren wird so ausgeführt, dass die Mikrokanäle verzweigte Mikrokanäle sind, deren Anzahl zwischen der ersten und der zweiten Seite monoton veränderlich ist; und so dass die Mikrokanäle Kavitäten im Impedanzanpassungskörper bilden, so dass eine effektive Materialdichte eines Impedanzanpassungsmaterials des Impedanzanpassungskörpers zwischen der ersten Seite und der zweiten Seite durch eine monotone Zunahme oder monotone Abnahme eines Volumens der Kavitäten monoton veränderlich ist, und die Anpassung der Schallkennimpedanz bewirkt; und/oder wird ausgeführt, so dass die Mikrokanäle als sich hin zur ersten oder hin zur zweiten Seite verjüngende Strukturen gebildet sind, und zumindest in einem Bereich minimaler Ausdehnung die Strukturausdehnung aufweisen.

Weitere vorteilhafte Ausführungsbeispiele sind der Gegenstand der abhängigen Patenansprüche.

Ausführungsbeispiele werden nachfolgend Bezug nehmend auf die beiliegenden Zeichnungen erläutert. Es zeigen:
- Fig. 1: ein schematisches Blockschaltbild einer Impedanzanpassungsvorrichtung zur Anpassung einer Schallkennimpedanz gemäß einem Ausführungsbeispiel;
- Fig. 2: eine schematische Seitenschnittansicht einer Impedanzanpassungsvorrichtung gemäß einem Ausführungsbeispiel, bei der eine Vielzahl von Mikrostrukturen angeordnet ist, die als verzweigte Kanalstrukturen angeordnet sind;
- Fig. 3: eine schematische Seitenschnittansicht einer Impedanzanpassungsvorrichtung gemäß einem Ausführungsbeispiel, bei der die Mikrostrukturen als hin zu einer Seite eines Anpassungskörpers sich verjüngende Strukturen gebildet sind;
- Fig. 4a: eine schematische Seitenschnittansicht einer Impedanzanpassungsvorrichtung welche nicht unter den Schutzumfang der Patentansprüche fällt, bei der der Impedanzanpassungskörper so gebildet ist, dass die Mikrostrukturen eine hexagonale Gitterstruktur bilden;
- Fig. 4b: eine schematische Seitenschnittansicht einer Impedanzanpassungsvorrichtung welche nicht unter den Schutzumfang der Patentansprüche fällt, bei der die Mikrostrukturen ein hexagonales/Dreieck-Muster bilden;
- Fig. 4c: eine schematische Seitenschnittansicht einer Impedanzanpassungsvorrichtung welche nicht unter den Schutzumfang der Patentansprüche fällt, bei der die Mikrostrukturen in einem DreieckGittermuster angeordnet sind, sodass Kavitäten eine dreieckige Form aufweisen;
- Fig. 4d: eine schematische Seitenschnittansicht einer Impedanzanpassungsvorrichtung welche nicht unter den Schutzumfang der Patentansprüche fällt, bei der die Mikrostrukturen eine Gitterstruktur gemäß einem Diamant-Muster bilden;
- Fig. 5: eine schematische Seitenschnittansicht einer Impedanzanpassungsvorrichtung welche nicht unter den Schutzumfang der Patentansprüche fällt, bei der die Mikrostrukturen einen akustischen Pfad definieren;
- Fig. 6: ein schematisches Blockschaltbild einer Wandlervorrichtung gemäß einem Ausführungsbeispiel;
- Fig. 7: ein schematisches Blockschaltbild eines Systems gemäß einem Ausführungsbeispiel;
- Fig. 8: ein schematisches Ablaufdiagramm eines Verfahrens gemäß einem Ausführungsbeispiel zum Herstellen einer Impedanzanpassungsvorrichtung; und
- Fig. 9: eine schematische Darstellung von drei bekannten Methoden einer Anpassung der Schallkennimpedanz.

Bevor nachfolgend Ausführungsbeispiele im Detail anhand der Zeichnungen näher erläutert werden, wird darauf hingewiesen, dass identische, funktionsgleiche oder gleichwirkende Elemente, Objekte und/oder Strukturen in den unterschiedlichen Figuren mit den gleichen Bezugszeichen versehen sind, sodass die in unterschiedlichen Ausführungsbeispielen dargestellte Beschreibung dieser Elemente untereinander austauschbar ist bzw. aufeinander angewendet werden kann.

Fig. 1 zeigt ein schematisches Blockschaltbild einer Impedanzanpassungsvorrichtung 10 zur Anpassung einer Schallkennimpedanz. Die Impedanzanpassungsvorrichtung umfasst einen Impedanzanpassungskörper 12 mit einer ersten Seite 14 und einer zweiten Seite 16. Die Seiten 14 und 16 sind einander gegenüberliegend angeordnet. Die Impedanzanpassungsvorrichtung kann ausgebildet sein, um von einem Schall, d. h. einer akustischen Welle, von der Seite 14 zu der Seite 16 entlang einer Schalldurchlaufrichtung 18a durchlaufen zu werden und/oder, um von einer Schallwelle von der Seite 16 zu der Seite 14 entlang einer entgegengesetzten Schalldurchlaufrichtung 18b durchlaufen zu werden. Beispielsweise kann die Schallwelle von einem Schallwandler erzeugbar sein, der mit der Seite 14 kontaktierbar ist. Die Seite 16 kann mit einem Medium, beispielsweise einem menschlichen Körper, einer Flüssigkeit oder Luft oder dergleichen kontaktierbar sein. Die Impedanzanpassungsvorrichtung 10 kann ausgebildet sein, um eine Schallkennimpedanz des Mediums an eine Schallkennimpedanz des Schallwandlers und/oder umgekehrt anzupassen. Hierfür kann der Impedanzanpassungskörper 12 in einem Bereich der Seite 14 beispielsweise eine Schallkennimpedanz aufweisen, die an den Schallwandler angepasst ist und ferner im Bereich der Seite 16 eine Schallkennimpedanz aufweisen, die an das Zielmedium angepasst ist.

Hieraus kann sich ergeben, dass der Impedanzanpassungskörper im Bereich der Seite 14 eine höhere Schallkennimpedanz aufweist als im Bereich der Seite 16, wobei dies nicht erforderlich ist.

Der Impedanzanpassungskörper 12 umfasst Mikrostrukturen, beispielsweise verästelte Mikrostrukturen 22₁ und 22₂ und/oder In-Plane-Mikrostrukturen 22₃. Die Mikrostrukturen 22₁, 22₂ und/oder 22₃ können als Kavitäten in einem Material des Impedanzanpassungskörpers 12 gebildet sein, wobei die Kavitäten gefüllt oder ungefüllt sein können. Eine Füllung der Kavitäten kann ganz oder teilweise ein anderes Material aufweisen als ein Basismaterial oder restliches Material 24 des Impedanzanpassungskörpers 12. Das bedeutet, die Mikrostrukturen 22, bis 22₃ können als Hohlraum, eine Kanalstruktur und/oder ein Einschluss in dem Material 24 verstanden werden.

Die Mikrostrukturen 22₁ bis 22₃ sind jede für sich einzeln oder gemeinsam so gebildet, dass sie entlang zumindest einer Raumrichtung eine Strukturausdehnung 26₁, 26₂ und/oder 26₃ aufweisen, die höchstens 500 Nanometer, bevorzugt höchstens 300 Nanometer und besonders bevorzugt höchstens 100 Nanometer beträgt. Die Strukturausdehnung 26₁, 26₂ und/oder 26₃ kann dabei als längster Abstand zweier beliebiger Punkte einer äußeren Fläche der Mikrostruktur verstanden werden, wobei die zwei beliebigen Punkte in einem Querschnitt der Mikrostruktur 22₁ bis 22₃ gegenüberliegend sind. Die Strukturausdehnungen können entlang einer beliebigen Raumrichtung x, y und/oder z angeordnet sein. Ist die Mikrostruktur beispielsweise eine röhrenartige Struktur, so können die Punkte in einem Längsschnitt oder Querschnitt angeordnet sein, wobei der Längsschnitt beispielsweise durch eine Ebene verläuft, die durch den Durchmesser der Röhrenstruktur gebildet wird, bestimmt ist. Vereinfacht ausgedrückt kann die Strukturausdehnung einer oder mehrerer Mikrostrukturen eine Abmessung derselben senkrecht zu einer axialen Erstreckungsrichtung der jeweiligen Mikrostruktur sein. Eine Idee der vorliegenden Ausführungsbeispiele liegt im Nutzes des Auflösungsvermögen eines hierin beschriebenen Verfahrens, das bspw. 100 nm betragen kann oder weniger, um Strukturen präzise, d.h. mit hoher Auflösung zu fertigen.

Vereinfacht ausgedrückt kann in einem derartigen Fall die Strukturausdehnung der Durchmesser einer runden Mikrostruktur 22 sein.

Die Mikrostruktur 22₂ kann mit der Mikrostruktur 22₁ fluidisch gekoppelt sein, sodass ein Durchschnittswert eines Volumens, das durch die Mikrostrukturen 22₁ und 22₂ belegt ist, von der Seite 14 ausgehend zu der Seite 16 hin zunimmt, alternativ aber auch abnehmen kann, das bedeutet, ein Durchschnittswert der Schallkennimpedanz kann hin zu der Seite 14 zunehmen oder abnehmen, alternativ auch konstant sein, wie es im Zusammenhang mit den Fig. 4a bis 4d beschrieben ist. Dies kann eine veränderliche Dichte ρ des Materials 24 und somit eine Veränderung der Schallkennimpedanz zwischen den Seiten 14 und 16 bewirken. Weist ein Material oder eine Füllung der Mikrostrukturen 22₁ und 22₂ eine größere Materialdichte auf als das Material 24, so kann die Schallkennimpedanz der Impedanzanpassungsvorrichtung 10 von der Seite 14 zur Seite 16 zunehmen. Ist die Dichte beispielsweise geringer, so kann eine abnehmende Schallkennimpedanz entlang der Schalldurchlaufrichtung 18a erhalten werden. Das bedeutet, dass die Mikrostrukturen ein erstes Impedanzanpassungsmaterial aufweisen können und dass in Zwischenbereichen zwischen den Mikrostrukturen ein zweites Impedanzanpassungsmaterial, beispielsweise das Material 24, angeordnet sein kann. Die Mikrostrukturen können beispielsweise aus einem ausgehärteten Polymermaterial oder einem Metallmaterial gebildet sein. Alternativ kann auch ein beliebiges anderes Material verwendet werden. Beschriebene Polymermaterialien und/oder Metallmaterialien können exakt prozessiert werden und so direkt als Mikrostrukturen einsetzbar sein, wie es im Zusammenhang mit hierin beschriebenen Herstellungsverfahren beschrieben ist. Alternativ können derartige Strukturen auch als Vorlage oder Negativform dienen, um die Abformung anderer Materialien zu ermöglichen.

Alternativ zu einer Anordnung parallel oder schräg zu einer Schalldurchlaufrichtung 18a oder 18b kann zumindest eine Mikrostruktur auch senkrecht hierzu angeordnet sein, beispielsweise parallel zu einer x-Richtung, die beispielsweise senkrecht zu einer Oberflächennormalen der ersten Seite 14 und/oder der zweiten Seite 16 angeordnet sein kann.

Durch die Ausbildung der Mikrostrukturen mit der definierten Strukturausdehnung von höchstens 500 Nanometer, bevorzugt höchstens 300 Nanometer oder bevorzugt höchstens 100 Nanometer, kann eine äußerst feine und somit exakte Einstellung der Schallkennimpedanz entlang der Schalldurchlaufrichtung 18a und/oder 18b eingestellt werden. Dies ermöglicht einen effizienten Betrieb der Impedanzanpassungsvorrichtung selbst bei geringen Abmessungen der Impedanzanpassungsvorrichtung 10.

Ausführungsbeispiele ermöglichen einen kontinuierlichen Übergang zwischen den jeweiligen Impedanzwerten, beispielsweise dem Medium und dem Schallwandler, was in bekannten Konzepten nicht oder nur schwer realisierbar ist. Ausführungsbeispiele schaffen Konzepte für eine akustische Impulsantwort sowie deren Herstellungsverfahren, beispielsweise oder gar vorrangig unter Verwendung des Multiple-Photonen-Absorptions-Lithographieverfahrens zur Erzeugung von Schichtsystemen, welche die akustische Schallkennimpedanz zwischen Schallwandlern und Medium anpassen. Ein Ziel ist eine ideale Kopplung der akustischen Energie vom Schallwandler in das Lastmedium (Sendefall) und/oder aus dem Lastmedium in den Schallwandler (Empfangsfall).

Fig. 2 zeigt eine schematische Seitenschnittansicht einer Impedanzanpassungsvorrichtung 20 gemäß einem Ausführungsbeispiel, bei der eine Vielzahl von Mikrostrukturen 22ᵢ mit i = 1,..,6, angeordnet ist, die als verzweigte Kanalstrukturen zwischen den Seiten 14 und 16 angeordnet sind, wobei eine hohe Anzahl von mehr als 6 Mikrostrukturen angeordnet ist. So kann sich beispielsweise eine einzelne Kanalstruktur 22₁ im Bereich der Seite 14 in eine Vielzahl von Kanalstrukturen aufzweigen, etwa im Sinne eines Flussdeltas. Ein Material oder die Abwesenheit von Material kann als zumindest lokale Materialdichte ρ₂ beschreiben werden, die von einer Materialdichte ρ₁ des Materials 24 verschieden ist.

Der zunehmende Volumenanteil der Mikrostrukturen 22ᵢ ermöglicht eine entlang der Schalldurchlaufrichtung 18a zunehmend von den Mikrostrukturen 22 beeinflusste Gesamtdichte des Impedanzanpassungskörpers 10, die die Schallkennimpedanz beeinflussen oder bestimmen kann und beschreibt somit eine zunehmende Beeinflussung der Schallkennimpedanz durch ein derartiges Material.

Die Mikrostrukturen 22 können Kavitäten definieren. Eine effektive Materialdichte des Impedanzanpassungskörpers 12 kann zwischen den Seiten 14 und 16 durch die Kavitäten monoton veränderlich sein. Das Impedanzanpassungsmaterial 24 mit einer Dichte ρ₁ kann zunehmend von dem Impedanzanpassungsmaterial ρ₂ durchzogen sein, so dass in einem räumlichen Mittel eine veränderliche Effektive Dichte des Impedanzanpassungskörpers erhalten wird. Die monotone Zunahme bzw. Abnahme des Volumens der Mikrostrukturen kann so zu einer monotonen Veränderung der Dichte des Materials 24 führen, um die Anpassung der Schallkennimpedanz zu bewirken. Die Kavitäten können bspw. von den Mikrostrukturen gebildet oder umschlossen sein. Alternativ oder zusätzlich kann zumindest eine der Mikrostrukturen 22 einen Bereich außerhalb einer Kavität definieren, so dass die Kavität abseits der Mikrostrukturen 22 gebildet ist.

Wie es anhand der Fig. 2 beispielhaft dargestellt ist, können die Mikrostrukturen 22 verzweigte Mikrokanäle definieren, deren Anzahl zwischen den Seiten 14 und 16 monoton veränderlich ist, um die Veränderung der Dichte des Materials 24 zu bewirken.

In anderen Worten zeigt Fig. 2 Mikrokavitäten, die in einem Schichtsystem, das durch Hohlräume, Kanäle oder Einschlüsse in seiner effektiven Dichte und damit Schallkennimpedanz verändert wird. Der gewünschte Schallkennimpedanzverlauf kann durch verbundene Hohlräume 22 erzeugt werden. Die größte Menge der Kanäle und damit die niedrigste Schallkennimpedanz kann auf der Mediumseite des Schichtsystems, d. h. der Seite 16, angeordnet sein.

Alternativ oder zusätzlich zu der Anzahl der Mikrokanäle kann auch zumindest eine andere Eigenschaft wie die Form, die Position und/oder das Volumen der Mikrostrukturen veränderlich sein, um die im Zusammenhang mit Fig. 1 beschriebene veränderliche Dichte oder Materialdichte zu erhalten. Diese Veränderung der Dichte kann monoton sein, wie es bspw. durch die beschriebene monoton veränderliche Anzahl der Mikrokanäle erhalten werden kann. Die Veränderung sämtlicher Eigenschaften kann gleichmäßig sein, d. h., mit einer gleichen Veränderungsrate entlang der Schalldurchlaufrichtung. Alternativ hierzu kann eine veränderliche Veränderungsrate eingerichtet sein. Die Veränderungsrate einer, mehrerer oder aller Eigenschaften innerhalb des Impedanzanpassungskörpers kann determinierbar, d. h., vorherbestimmbar sein und durch entsprechende akustische Berechnungen und/oder Simulationen vorteilhaft gestaltet werden, was eine gute oder verbesserte Schallübertragung ermöglichen kann. Bei Beispielen kann eine Positionsvarianz der Mikrostrukturen durch das Abstandsverhältnis der Strukturen untereinander entstehen, oder durch das Verhältnis der Position der Strukturen gegenüber einer von äußeren Wänden des Impedanzanpassungkörpers. So kann eine gezielte Positionierung der Strukturen in einer, sich konzentrisch verändernden Art und Weise, die Erzeugung einer fokussierenden Schicht ermöglichen, welche keine Krümmung der äußeren Wände aufweist. Bei Beispielen kann der Impedanzanpssungskörper einen vom Zentrum abnehmenden Abstand in Abstrahlungsrichtung zwischen den einzelnen Strukturen aufweisen.

Alternativ oder zusätzlich zu der Ausformung der Mikrostrukturen als Mikrokanäle gleichen oder veränderlichen Querschnitts können die Mikrokanäle auch andere Formen aufweisen, etwa Formen wie Spiralen, runder oder nichtrunder Tropfen, Kuben oder dergleichen. Die Mikrostrukturen können alle gleichförmig aber auch absichtlich unterschiedlich bzgl. der Form und/oder Größe gebildet sein. Dabei kann eine derartige Form die Mikrostruktur als Ganzes bezeichnen, es sind aber auch Kombinationen möglich, etwa ein Mikrokanal, der stellenweise oder bereichsweise einen Tropfen, eine runde oder nicht runde Kavität oder einen Kubus, d. h., polygone Oberflächen aufweisend bildet oder umfasst und/oder einen Mikrokanal der in einer Spiralform verläuft. Ein Tropfen kann als nichtlineare und/oder kontinuierliche Änderung des Querschnitts verstanden werden, wobei eine Kugel eine der mögliche Formen ist, die aber auch longitudinal gestreckt sein kann. Die Form kann alternativ oder zusätzlich entlang des bspw. spiralförmigen Verlaufs eine veränderliche Ausformung/Querschnitt implementiert aufweisen und/oder die beispielhafte Spirale kann an zumindest einem Ende oder entlang eines Verlaufs mit weiteren Mikrostrukturen verbunden ist. Dies ist lediglich beispielhaft zu verstehen, es können eine oder mehrere beliebige Formen mit einander kombiniert werden.

Fig. 3 zeigt eine schematische Seitenschnittansicht einer Impedanzanpassungsvorrichtung 30 gemäß einem Ausführungsbeispiel, bei der die Mikrostrukturen als hin zur Seite 14 sich verjüngende Strukturen gebildet sind. Die sich verjüngenden Strukturen können Bereiche 28ᵢ in minimaler Ausdehnung aufweisen, wobei die Bereiche 28ᵢ minimale Ausdehnung auf die Strukturausdehnung bezogen sind. Beispielsweise können sich die Mikrostrukturen 22ᵢ konisch verjüngen, sodass die Bereiche 28 die Enden oder Spitzen der konischen Strukturen darstellen können. Gemäß anderen Ausführungsbeispielen sind die Mikrostrukturen einzeln oder in Kombination beispielsweise pyramidenförmig, kegelförmig oder anders verjüngend gebildet.

In anderen Worten veranschaulicht Fig. 3 ein Ausführungsbeispiel mit Verjüngungsstrukturen, bei dem sich das Hauptmaterial 24 in sich ebenfalls konisch verjüngende Strukturen unterteilt, wobei die Verjüngung des Materials 24 hin zur Seite 16 erfolgen kann. Die Verjüngung kann unmittelbar an den Seiten 14 bzw. 16 einsetzen, kann alternativ aber auch hiervon beabstandet sein. Der gewünschte Schallkennimpedanzverlauf wird beispielsweise durch mehrere, sich konisch verjüngende Volumen der Mikrostrukturen 22ᵢ erzeugt. Das kann bewirken, dass sich die niedrigste Schallkennimpedanz des Impedanzanpassungskörpers an der Seite 16 befindet.

Während die Ausführungsbeispiele gemäß der Fig. 2 und/oder der Fig. 3 als GMS-Anpassungsstrukturen eingesetzt werden können, können die Mikrostrukturen 22 gemäß anderer Ausführungsbeispiele auch als SMS und/oder MMS eingesetzt werden.

Fig. 4a zeigt eine schematische Seitenschnittansicht einer Impedanzanpassungsvorrichtung 40a, bei der der Impedanzanpassungskörper so gebildet ist, dass die Mikrostrukturen 22 eine Gitterstruktur bilden, die sich entlang einer Richtung senkrecht zu den Schalldurchlaufrichtungen 18a und/oder 18b erstreckt. Beispielsweise erfolgt innerhalb des Impedanzanpassungskörpers 12 von der Seite 14 hin zu der Seite 16 und umgekehrt keine Änderung der mittleren Dichte und/oder der Schallkennimpedanz. Das bedeutet, der Impedanzanpassungskörper 12 kann eine im Mittel unveränderte oder konstante Schallkennimpedanz aufweisen, die beispielsweise geringer ist als die höhere der an den Seiten 14 und 16 angeordnete Schallkennimpedanz und/oder höher ist als die geringere dieser Schallkennimpedanzen. Beispielsweise können die Mikrostrukturen 22 im dargestellten Seitenschnitt ein hexagonales Gitter bzw. eine Wabenstruktur bilden.

Die Impedanzanpassungsvorrichtung 40a ermöglicht eine SMS.

Fig. 4b zeigt eine schematische Seitenschnittansicht einer Impedanzanpassungsvorrichtung 40b, bei der die Mikrostrukturen ein hexagonales/Dreikanten-Muster bilden, beispielsweise durch Ausbildung mehrerer In-Plane Mikrostrukturen, wie die Mikrostruktur 22, senkrecht zu den Schalldurchlaufrichtungen 18a und/oder 18b und mehrere in unterschiedlichen Richtungen senkrecht hierzu angeordneten Mikrostrukturen, die die In-Plane Mikrostruktur diagonal schneiden, entweder die Mikrostruktur 22₂ und/oder 22₃, die sich in einer schrägen Anordnung zwischen den Seiten 14 und 16 erstrecken.

Fig. 4c zeigt eine schematische Seitenschnittansicht einer Impedanzanpassungsvorrichtung 40c, bei der die Mikrostrukturen in einem Dreikant-Gittermuster angeordnet sind, sodass Kavitäten 32 in der dargestellten Seitenschnittansicht eine dreieckige Form aufweisen. Die Mikrostrukturen 22 können beispielsweise aus dem Material 24 gebildet sein, wobei die Kavitäten 32 gefüllte oder ungefüllte Hohlräume darstellen können.

Fig. 4d zeigt eine schematische Seitenschnittansicht einer Impedanzanpassungsvorrichtung 40d, bei der die Mikrostrukturen 22, bis 22₃ ebenfalls eine Gitterstruktur bilden, wobei die Gitterstruktur gemäß einem Diamant-Muster gebildet ist.

Die Impedanzanpassungsvorrichtungen 40a, 40b, 40c und/oder 40d können eine im Wesentlichen homogene oder konstante Schallkennimpedanz zwischen den Seiten 14 und 16 aufweisen. Eine Impedanzanpassungsvorrichtung kann einen Impedanzanpassungskörper aufweisen, der mehrschichtig gebildet ist und zumindest eine erste Schicht und eine zweite Schicht aufweist, die aneinander angeordnet sind. Die erste Schicht kann eine erste Schichtkennimpedanz und die zweite Schicht kann eine zweite Schichtkennimpedanz aufweisen, wobei die beiden Schichtkennimpedanzen gleich, bevorzugt jedoch voneinander verschieden sind. Hierfür können gleiche Muster gemäß den Fig. 4a bis 4d genutzt werden, beispielsweise basierend auf unterschiedlichen Öffnungsquerschnitten der Kavitäten 32 und/oder es können unterschiedliche Muster genutzt werden, beispielsweise durch Anordnen unterschiedlicher Impedanzanpassungskörper 12.

Gemäß den Fig. 4a bis 4d können die Mikrostrukturen 22 eine Gitterstruktur ausbilden, entlang einer Richtung senkrecht zu den Schalldurchlaufrichtungen angeordnet ist und sich entlang dieser Richtung erstreckt, beispielsweise entlang der x-Richtung. Die Kavitäten 32 können sich entlang derselben oder einer anderen Richtung senkrecht zu den Schalldurchlaufrichtungen 18a und 18b in dem Impedanzanpassungskörper erstrecken, beispielsweise entlang der y-Richtung. Die Kavitäten können basierend auf einer Anordnung der Mikrostrukturen 22 einen polygonalen Querschnitt aufweisen, alternativ kann der Querschnitt auch gemäß einer Freiformfläche gebildet sein, elliptisch gebildet sein oder gar rund gebildet sein.

In anderen Worten zeigen die Fig. 4a bis 4c die Implementierung eines Mikrogitters. Das Anpassschichtsystem umfasst hierbei ein gerüstartiges Gitter mit variablen Gerüstelementen. Die genannten Mikrogitter sind in den Fig. 4a bis 4d als Schnittbilder verschiedener Gitterstrukturen gezeigt, wobei Fig. 4a ein hexagonales Gitter, Fig. 4b ein hexagonales/Dreikanten-Gitter, Fig. 4c ein Dreikanten-Gitter und Fig. 4d ein Diamant-Gitter zeigen. Die Gitter können in Gitterebenen angeordnet sein, wobei die Gitterebenen bspw. parallel zu den Seiten 14 und/oder 16 verlaufen können, wobei eine Impedanzanpassungsvorrichtung eine oder mehrere Gitterebenen aufweisen kann. Der gewünschte Schallkennimpedanzverlauf kann durch verschieden ausgerichtete und verbundene Verbindungsstücke erzeugt werden. Durch Änderung der Abstände und/oder Gitterstrukturen und/oder Verbindungsstückdicken kann die Schallkennimpedanz weiter verändert werden. Die Gitterstrukturen können zweidimensionale oder dreidimensionale Gitterstrukturen gebildet sein. Dreidimensionale Gitterstrukturen können sich durch Veränderung der Gitterkonstante und/oder der Dicke und Form der Verbindungen auszeichnen. Dies ermöglicht eine hohe Steifigkeit gegenüber konisch zulaufenden Strukturen und/oder eine leichte Verarbeitung mit dem Verfahren, da die Struktur einfach mit einer Entwicklerlösung zu durchsetzbar ist.

Fig. 5 zeigt eine schematische Seitenschnittansicht einer Impedanzanpassungsvorrichtung 50, bei der die Mikrostrukturen 22, bis 22₃ einen akustischen Pfad 34 zwischen den Seiten 14 und 16 definieren. Beispielsweise kann der akustische Pfad 34 durch die Kavität 32 verlaufen, die durch die Mikrostrukturen 22, bis 22₃ definiert wird. In der Kavität 32 kann ein Vakuum, ein Fluid, beispielsweise ein Gas, und/oder ein Festkörper angeordnet sein, wobei bevorzugt ein Material der Mikrostrukturen 22₁ bis 22₃ eine höhere Schallkennimpedanz aufweist als der Impedanzanpassungskörper 12 in einem Bereich des akustischen Pfades, beispielsweise der Kavität 32. Verglichen mit einer direkten oder kürzesten Wegstrecke 36 zwischen den Seiten 14 und 16 kann der akustische Pfad 34 eine Laufzeitverlängerung für durch den akustischen Pfad 34 gesendeten Schall bereitstellen. Die Laufzeitverlängerung kann basierend auf einer Wegverlängerung verglichen mit der direkten Verbindung 36 bereitgestellt werden, das bedeutet, durch die längere Wegstrecke bzw. die Wegverlängerung des akustischen Pfades 34 kann die Laufzeitverlängerung und mithin eine Phasenverschiebung erhalten werden. Der akustische Pfad 34 kann eine Mehrzahl oder Vielzahl von Pfadabschnitten 38₁ bis 38₄ aufweisen. Obwohl die Impedanzanpassungsvorrichtung 50 so dargestellt ist, dass vier Pfadabschnitte 38₁ bis 38₄ seriell hintereinander angeordnet sind, kann eine andere Anzahl von zumindest einem Pfadabschnitt, zumindest zwei Pfadabschnitten, zumindest drei Pfadabschnitten, zumindest fünf Pfadabschnitten, beispielsweise sechs, acht oder zehn Pfadabschnitten oder mehr implementiert sein. Bezüglich einem oder mehr Pfadabschnitten können auch parallele Pfadabschnitte angeordnet sein.

Die Pfadabschnitte 38₁ bis 38₄ können einzeln, gruppenweise oder insgesamt senkrecht zu den Schalldurchlaufrichtungen 18a und/oder 18b angeordnet sein, sodass der akustische Pfad 34 im Bereich der Pfadabschnitte 38₁ bis 38₄ senkrecht zu den Schalldurchlaufrichtungen 18a und/oder 18b verläuft oder zumindest eine Richtungskomponente senkrecht zu den Schalldurchlaufrichtungen 18a und/oder 18b aufweist. Die Pfadabschnitte können sich in unterschiedlichen Ebenen des Impedanzanpassungskörpers 12 zwischen den Seiten 14 und 16 erstrecken, beispielsweise wenn die Ebenen als parallel zu den Seiten 14 und/oder 16 betrachtet werden.

Die Pfadabschnitte 38₁, 38₂, 38₃ und 38₄ können jeweils einen akustisch wirksamen Querschnitt 42₁, 42₂, 42₃ bzw. 42₄ aufweisen, der durch die Größe oder Ausdehnung der Kavität 32 in dem Bereich des jeweiligen Pfadabschnitts 38₁ bis 38₄ beeinflusst sein kann. Beispielsweise kann der akustisch wirksame Querschnitt 42ᵢ eines Pfadabschnitts 38ᵢ von einem Abstand benachbarter Mikrostrukturen 22₁ und 22₂, 22₂ und 22₃ und/oder einer Mikrostruktur 22₁ bzw. 22₃ zu seiner Seite 14 bzw. 16 bestimmt oder beeinflusst sein. Die akustisch wirksamen Querschnitte 42₁ bis 42₄ können gleich oder voneinander verschieden sein, wobei beispielsweise ein entlang einer Schalldurchlaufrichtung 18a oder 18b abnehmender akustischer Querschnitt eine Zunahme einer akustischen Schallkennimpedanz bewirken kann.

Zwischen zwei möglicherweise aufeinander folgende Pfadabschnitte 38₁ und 38₂, 38₂ und 38₃ und/oder 38₃ und 38₄ kann eine Verjüngung 44₁, 44₂ und/oder 44₃ des akustischen Pfades 34 bzw. des akustisch wirksamen Querschnitts angeordnet sein. Eine derartige Verjüngung kann beispielsweise durch einen Abstand zwischen den Mikrostrukturen und Begrenzungsstrukturen 46₁ und/oder 46₂ erhalten werden, beispielsweise Seitenwandstrukturen. Alternativ ist es ebenfalls möglich, eine Verjüngung 44 zwischen zwei benachbarten Mikrostrukturen 22 vorzusehen, beispielsweise zwischen den Mikrostrukturen 22₁ und 22₂ zum Erhalt einer Verjüngung 44₄. Hierfür können Mikrostrukturen 22₄ und/oder 22₅ vorgesehen sein, wobei auch andere Materialien und/oder Abmessungen und/oder Geometrien verwendet werden können, solange diese Strukturen eine höhere Schallkennimpedanz aufweisen als die Kavität 32 im Bereich des entsprechenden Pfadabschnittes. Obwohl die zusätzliche Anordnung der Mikrostrukturen 22₄ und 22₅ einen entsprechenden Fertigungsaufwand mit sich bringt, ermöglicht dies eine präzise Einstellung der Schallkennimpedanz der Impedanzanpassungsvorrichtung 50. Dem gegenüber können die Verjüngungen 44₁ bis 44₃ einfach hergestellt werden, da sie sich beispielsweise aus einem Abstand zwischen den Mikrostrukturen 22₁ bis 22₃ zu den Begrenzungsstrukturen 46₁ und/oder 46₂ ergeben können.

Ein akustisch wirksamer Querschnitt 42ᵢ zumindest eines Pfadabschnitts 38ᵢ kann über dessen axiale Erstreckung, beispielsweise entlang der x-Richtung veränderlich sein. Dies kann beispielsweise durch eine veränderliche Abmessung zumindest einer der Mikrostrukturen 22₁, 22₂ und/oder 22₃ entlang der Schalldurchlaufrichtung 18a und/oder 18b erhalten werden, alternativ oder zusätzlich können auch zusätzliche Strukturen im Verlauf des Pfadabschnitts 38ᵢ vorgesehen sein. Die akustisch wirksamen Querschnitte 42ᵢ können einzeln, gruppenweise oder insgesamt gleich eingestellt werden. Das bedeutet, dass ein akustisch wirksamer Querschnitt zweier aneinander grenzender Pfadabschnitte voneinander verschieden sein kann.

In anderen Worten zeigt Fig. 5 eine aufgewickelte Struktur, bei der das Anpassungsschichtsystem aus aufgespulten oder aufgewickelten Strukturen besteht, welche die Laufzeit der Schallwelle erhöhen. In Fig. 5 sind die aufgewickelten Strukturen als Schnitt durch eine Elementarzelle eines auf einem Schallwandler aufgetragenen Schichtsystems dargestellt. Der gewünschte Schallkennimpedanzverlauf kann durch mehrere, ineinander verwundene Kanäle erzeugt werden. Damit kann die Schallkennimpedanz über die Schallgeschwindigkeit durch die Wellenlaufzeit beeinflusst werden, bis die Welle auf der Mediumseite des Schichtsystems ankommt.

Vorangehend erläuterte Ausführungsbeispiele beschreiben unterschiedliche Ausgestaltungen der Mikrostrukturen in dem Impedanzanpassungskörper. Wie es dargelegt ist, kann jedes dieser Ausführungsbeispiele einen einstufigen, mehrstufigen oder gradientenähnlichen Verlauf der Schallkennimpedanzanpassung bereitstellen. Die unterschiedlichen Ausführungsbeispiele sind beliebig miteinander kombinierbar, sodass in unterschiedlichen Ebenen senkrecht zur Schalldurchlaufrichtung und/oder parallel hierzu unterschiedlich gebildete Mikrostrukturen und/oder Gitterstrukturen angeordnet sein können. Dies kann beispielsweise einstückig erfolgen, etwa indem die Mikrostrukturen in unterschiedlichen Bereichen des Impedanzanpassungskörpers unterschiedlich gebildet werden. Alternativ kann auch eine mehrstückige Anordnung erfolgen, etwa indem Impedanzanpassungskörper gemäß verschiedenen Ausführungsbeispielen mechanisch und/oder akustisch miteinander gekoppelt werden und jeweils eine Schicht eines mehrschichtigen Impedanzanpassungskörpers bilden.

Durch unterschiedliche Ausgestaltungen wird es ermöglicht, dass ein Verlauf der Schallkennimpedanz zwischen der ersten Seite 14 und der zweiten Seite 16 des insgesamt erhaltenen Impedanzanpassungskörpers kontinuierlich oder diskontinuierlich ist. Ein Beispiel für einen kontinuierlichen Verlauf kann eine lineare und/oder exponentielle Ausbildung des Verlaufs der Schallkennimpedanz entlang der Schalldurchlaufrichtung 18a und/oder 18b sein.

Ausführungsbeispiele sehen vor, dass die Impedanzanpassungsvorrichtung so ausgestaltet ist, dass der Impedanzanpassungskörper an den unterschiedlichen Seiten unterschiedliche Schallkennimpedanzen aufweist. Eine der Seiten kann beispielsweise an eine Schallkennimpedanz eines MUT-Schallwandlers angepasst sein, sodass die Schallkennimpedanz des Impedanzanpassungskörpers mit der Schallkennimpedanz des MUT-Schallwandlers innerhalb eines Toleranzbereichs von ±50 %, ±25 % oder ±10 % übereinstimmt, das bedeutet, die Werte der Schallkennimpedanz, die Schallkennimpedanzwerte stimmen überein. Ein beispielhafter Wert hierfür ist 1-35 MRayl = 1-35 · 10⁶ Ns/m³. Ein Bereich von 1-5 MRayl = 1-5 · 10⁶ Ns/m³ kann gut für Membranschwinger zutreffen, zu denen die MUT-Wandler zählen. Der Bereich von 1-35 MRayl = 1-35 · 10⁶ Ns/m³ umfasst auch die Keramiken, und Komposit-Wandler, bspw. PZT-basierte Wandlerklassen. Die Schallkennimpedanz an der anderen Seite kann mit der Schallkennimpedanz eines Zielmediums nach Möglichkeit übereinstimmen oder dieser zumindest angenähert sein, beispielsweise ein Fluid, etwa Luft.

Fig. 6 zeigt ein schematisches Blockschaltbild einer Wandlervorrichtung 60 gemäß einem Ausführungsbeispiel. Die Wandlervorrichtung 60 umfasst beispielsweise die Impedanzanpassungsvorrichtung 10. Die Wandlervorrichtung 60 umfasst ferner ein Schallwandlerelement 48, das sowohl konfiguriert sein kann, um basierend auf einem Ansteuersignal eine Schallwelle zu erzeugen als auch alternativ oder zusätzlich konfiguriert sein kann, um basierend auf einer eintreffenden Schallwelle ein elektrisches Signal bereitzustellen. Das bedeutet, das Wandlerelement 48 kann als Schallaktuator und/oder Schallsensor implementiert sein oder diesen umfassen.

Die Impedanzanpassungsvorrichtung 10 ist beispielsweise an der Seite 14 mit dem Schallwandlerelement 48 gekoppelt, beispielsweise indem der Impedanzanpassungskörper mechanisch fest mit dem Schallwandlerelement 48 gekoppelt ist. Beispielsweise kann die Impedanzanpassungsvorrichtung 10 auf dem Schallwandlerelement 48 abgeschieden sein oder umgekehrt. Obwohl die Wandlervorrichtung 60 so beschrieben ist, dass das Schallwandlerelement 48 mit der Seite 14 akustisch gekoppelt ist, kann das Schallwandlerelement 48 alternativ auch mit der Seite 16 akustisch gekoppelt sein. Die jeweils andere Seite 16 bzw. 14 kann konfiguriert sein, um mit einem Medium kontaktiert zu werden, in das eine Schallwelle auszusenden ist oder aus dem eine Schallwelle empfangen werden soll. Alternativ kann auch eine andere akustisch wirksame Struktur, beispielsweise ein weiteres Schallwandlerelement, an der anderen Seite akustisch gekoppelt sein, sodass basierend auf der Impedanzanpassungsvorrichtung 10 eine Impedanzanpassung zwischen zwei Schallwandlerelementen erfolgen kann.

Bevorzugt weist die akustische Kopplung zwischen dem Schallwandlerelement 48 und der Seite 14 einen stetigen Übergang der Schallkennimpedanz auf, das bedeutet, innerhalb des Toleranzbereichs von ±50 %, ±25 % oder ±10 % ist die Schallkennimpedanz des Schallwandlerelements 48 in Übereinstimmung mit der Schallkennimpedanz der Impedanzanpassungsvorrichtung an der Seite 14.

Das Schallwandlerelement 48 kann ein piezoelektrisches Keramikmaterial und/oder ein Kompositmaterial umfassen. Insbesondere kann das Schallwandlerelement 48 ein piezoelektrisches Dünnschichtmaterial, etwa PVDF (Polyvinylidenfluorid) umfassen. Gemäß einem Ausführungsbeispiel umfasst das Schallwandlerelement 48 einen mikrotechnisch hergestellten Ultraschallwandler (micromachined ultrasonic transducer), beispielsweise einen kapazitiven MUT (CMUT) einem piezoelektrischen MUT (PMUT) oder einem magnetischen MUT (MMUT).

Obwohl die Wandlervorrichtung 60 so beschreiben ist, dass die Impedanzanpassungsvorrichtung 10 angeordnet ist, kann alternativ oder zusätzlich auch eine weitere und/oder andere Impedanzanpassungsvorrichtung angeordnet sein kann, beispielsweise die Impedanzanpassungsvorrichtung 10, 20, 30, 40a, 40b, 40c, 40d und/oder 50. Beispielsweise können Impedanzanpassungsvorrichtung angeordnet sein, die eine Kombination unterschiedlicher Schichten mit je zumindest einer Impedanzanpassungsvorrichtung oder Impedanzanpassungskörper aufweisen, wobei bspw. eine Impedanzanpassungsvorrichtung 40a, 40b, 40c, 40d eine Schicht des gemeinsamen Körpers mit, zumindest im räumlichen Mittel konstante Schallkennimpedanz bereitstellen kann.

In anderen Worten können die beschriebenen Anpassungsstrukturen in einem Ausführungsbeispiel auf ein- und mehrkanalige beispielsweise luftgekoppelte CMUT-Bauteile und CMUT-Systeme integriert werden, um die Wandlerreichweite, Sensitivität und Bandbreite zu erhöhen. Derartige Systeme können als miniaturisierte Sensoren für Abstands- und Bewegungsdetektion sowie Bildgebung optimiert werden und ermöglichen im Weiteren beispielsweise die Gestensteuerung im Fahrzeuginnenraum (automotive) sowie die kontaktlose Steuerung von Haushaltsgeräten (consumer; Konsumenten), sowie die Sensoranwendungen in der Medizintechnik und die Integration in mobilen Anwendungen in Service- und Industrierobotern (Industrie).

Fig. 7 zeigt ein schematisches Blockschaltbild eines Systems gemäß einem Ausführungsbeispiel, das beispielsweise die Wandlervorrichtung 60 und eine Steuereinheit 52 umfasst. Die Steuereinheit 52 ist ausgebildet, um das Schallwandlerelement 48 zu betreiben, das bedeutet, dem Schallwandlerelement 48 ein Ansteuersignal 54, bereitzustellen, um das Schallwandlerelement 48 zum Aussenden einer Schallwandler 56₁ anzuregen und/oder, um ein Schallwandlersignal 54₂ von dem Schallwandlerelement 48 zu empfangen das dieses basierend auf einer eintreffenden Schallwelle 56₂ bereitstellt.

Die Steuereinheit 52 kann ausgebildet sein, um das Schallwandlerelement 48 in einem Ultraschall-Frequenzbereich zu betreiben, das bedeutet, in einem Frequenzbereich von zumindest 20 Kilohertz. Beispielsweise kann die Steuereinheit ausgebildet sein, um das Schallwandlerelement 48 in einem Frequenzbereich von zumindest 20 Kilohertz und höchstens 200 Megahertz, zumindest 20 Kilohertz und höchstens 150 Megahertz oder von zumindest 20 Kilohertz und höchstens 100 Megahertz zu betreiben.

Fig. 8 zeigt ein schematisches Ablaufdiagramm eines Verfahrens 800 gemäß einem Ausführungsbeispiel zum Herstellen einer Impedanzanpassungsvorrichtung, beispielsweise der Impedanzanpassungsvorrichtung 10, 20, 30, 40a, 40b, 40c, 40d und/oder 50.

Das Verfahren 800 umfasst einen Schritt 810. In dem Schritt 810 erfolgt ein Bereitstellen eines Impedanzanpassungskörpers mit einer ersten und einer gegenüberliegenden zweiten Seite. Der Impedanzanpassungskörper ist ausgebildet, um eine Schallkennimpedanz eines an der ersten Seite kontaktierten Mediums an eine Schallkennimpedanz eines an der zweiten Seite kontaktierten Schallwandlers anzupassen, sodass der Impedanzanpassungskörper Mikrostrukturen umfasst, die entlang zumindest einer Raumrichtung eine Strukturausdehnung von höchstens 500 Nanometern aufweisen.

Für das Verfahren 800 kann der Impedanzanpassungskörper hergestellt werden, beispielsweise, indem er direkt an oder auf einem Schallwandler angeordnet wird oder als eigenes Bauelement hergestellt wird.

Die Herstellung des Impedanzanpassungskörpers kann ein Bereitstellen eines Transfermaterials umfassen. In dem Transfermaterial kann eine Positivform oder eine Negativform der Mikrostrukturen herausgebildet werden. Gemäß einem Ausführungsbeispiel umfasst das Transfermaterial ein aushärtbares Polymermaterial, insbesondere ein Polymermaterial, das im Zusammenhang mit einer Multiplen-Photonen-Absorptions-Lithographie verwendbar ist, beispielsweise SU-8 und/oder Ormocere. Das Erzeugen der Positivform oder der Negativform kann durch Beaufschlagen des Transfermaterials mit zumindest zwei Photonen an einer Stelle erfolgen, sodass dort eine lokale Änderung einer strukturellen Zusammensetzung des Transfermaterials bewirkt wird, das bedeutet, eine Aushärtung oder alternativ Verflüssigung des Polymermaterials. Die Multiplen-Photonen-Absorptions-Lithographie kann die Strukturgrößen von höchstens 500 Nanometer, höchstens 300 oder höchstens 100 Nanometer bereitstellen.

Gemäß einem Ausführungsbeispiel umfasst das Transfermaterial ein Metallmaterial, bei dem beispielsweise durch ein Ablationsverfahren durch multiple-Photonen-Absorption, insbesondere ein Laserablationsverfahren, die Positivform oder die Negativform der Mikrostrukturen erhalten werden kann. Das Transfermaterial ist jedoch nicht auf ein Metallmaterial beschränkt sondern kann auch für das (Laser-)Ablationsverfahren durch multiple-Photonen-Absorption gemäß weiteren Ausführungsbeispielen ein anderes Material in einem festen oder flüssigen Zustand aufweisen und bspw. ein Fluid, beispielsweise ein polymerisierbares Fluid oder ein Fluid in festem Zustand, ein Halbleitermaterial, zumindest eine organische Verbindung und/oder ein Keramikmaterial umfassen.

Mikrostrukturen mit unterschiedlichen Materialien können hierbei miteinander kombiniert werden, sodass sowohl die Verwendung eines Metallmaterials als auch die Verwendung eines Polymermaterials als auch die Verwendung des Fluids in festem oder flüssigem Zustand und/oder des Keramikmaterials in festem oder flüssigem Zustand beliebig miteinander kombinierbar ist, etwa in unterschiedlichen Schichten des Impedanzanpassungskörpers.

Die erhaltene Positivform oder Negativform kann weiter verarbeitet werden. Hierfür kann das Herstellen beispielsweise einen Schritt des Beschichtens der Positivform oder Negativform umfassen. Alternativ oder zusätzlich kann ein Invertieren der Positivform oder Negativform ausgeführt werden. Unter Invertieren kann eine Materialänderung der Positivform oder Negativform verstanden werden. Beispielsweise kann die Positivform oder Negativform beschichtet werden, dann das Material der Positivform bzw. Negativform herausgelöst werden, etwa durch ein Lösungsmittel oder ein Ätzverfahren und anschließend die erhaltene Kavität mit einem beliebigen Material nachgefüllt oder aufgefüllt werden. Die durch das Multiple-Photonen-Lithographieverfahren und/oder die Laserablation durch das Multiple-Photonen-Absorption erhaltenen geringen Strukturgrößen können dabei erhalten bleiben, sodass auch in Materialien, die beispielsweise durch subtraktive Verfahren nicht derart exakt bearbeitet werden können, solch geringe Strukturgrößen hergestellt werden können. Die Nachbearbeitung kann ferner ein Abgießen der Positivform oder Negativform umfassen. Unter Abgießen kann eine Formübertragung aus der Positivform oder Negativform in eine entsprechende andere Form verstanden werden. Alternativ oder zusätzlich kann ein Einschließen der Positivform oder Negativform erfolgen, in welcher beispielsweise die zuvor hergestellte Positivform oder Negativform als Kern erhalten bleibt. Unter beispielhafter Bezugnahme auf Fig. 3 kann beispielsweise das Material 24 durch ein Lithographieverfahren ausgehärtet werden und als Positivform verwendet werden, wobei ein Auffüllen mit anderen Materialien möglich ist. Alternativ oder zusätzlich kann beispielsweise der Impedanzanpassungskörper 30 durch Erzeugen von Kavitäten erhalten werden, in welche später das Material 24 hineingefüllt wird. Das bedeutet, das Herstellen des Impedanzanpassungskörpers kann ein Erzeugen von Mikrostrukturen umfassen und zwar derart, dass diese als sich verjüngende Mikrostrukturen gebildet sind, was sowohl für die Bereiche mit dem Material 24 zutreffend ist als auch für die Zwischenräume dazwischen.

Gemäß einem Ausführungsbeispiel kann das Herstellen des Impedanzanpassungskörpers ein Erzeugen zumindest einer Kavität umfassen, die in dem Impedanzanpassungskörper angeordnet ist und dort ein Ändern einer effektiven Dichte des Impedanzanpassungskörpers bewirken kann. Das Erzeugen einer Kavität kann dabei sowohl das Aushärten zum späteren Verbleib eines Materials als auch das Herauslösen eines Materials umfassen und beschreibt beispielsweise das Erzeugen unterschiedlicher Materialien und/oder Dichten in dem Impedanzanpassungskörper in einem räumlichen Mittel zum Verändern der Dichte des Impedanzanpassungskörpers in dem räumlichen Mittel.

Wie es im Zusammenhang mit den Fig. 4a, 4b, 4c und 4d beschrieben ist, kann ein Herstellen des Impedanzanpassungskörpers ein Erzeugen der Mikrostrukturen als eine Gitterstruktur umfassen. Die Gitterstruktur kann aus einem Impedanzanpassungsmaterial des Impedanzanpassungskörpers gebildet sein und Kavitäten definieren, die sich entlang der Richtung senkrecht zu der Schalldurchlaufrichtung in dem Impedanzanpassungskörper erstrecken. Die Kavitäten können beispielsweise einen polygonalen Querschnitt mit drei, vier, fünf oder sechs, sieben oder einer höheren Anzahl von Ecken und/oder Kanten aufweisen, wobei die Strukturen mit einander kombinierbar sind. Die Mikrostrukturen in den Fig. 4a, 4b, 4c und/oder 4d können somit aus ausgehärtetem Polymermaterial und/oder dem Metallmaterial gebildet sein, können jedoch auch ein Material umfassen, welches in eine entsprechende Negativform eingegeben wurde, wobei das Transfermaterial zum Definieren dieser Strukturen später herausgelöst sein kann oder verbleiben kann.

Gemäß einem Ausführungsbeispiel welches nicht unter den Schutzumfang der Patentansprüche fällt umfasst das Herstellen ein Erzeugen der Mikrostrukturen derart, dass die Mikrostrukturen einen akustischen Pfad zwischen den Seiten des Impedanzanpassungskörpers definieren, wie es beispielsweise im Zusammenhang der Fig. 5 beschrieben ist. Ein Material der Mikrostrukturen kann eine höhere Schallkennimpedanz aufweisen als der Impedanzanpassungskörper in einem Bereich des akustischen Pfades. Der akustische Pfad kann verglichen mit einer direkten Verbindung zwischen der ersten Seite und der zweiten Seite eine Laufzeitverlängerung für durch den akustischen Pfad gesendeten Schall bereitstellen.

In anderen Worten bietet ein Ansatz der vorliegenden Erfindung besonders gegenüber bekannten Mikrostrukturen und Verfahren zur Herstellung derselben den Vorteil, dreidimensionale Strukturen nahezu beliebiger Form und vor allem großzügige Hinterschnitte zu ermöglichen. Gemäß einem Ausführungsbeispiel umfasst der Impedanzanpassungskörper einen Hinterschnitt bzw. eine Hinterschneidung, das bedeutet, er umfasst eine Form mit einem Abschnitt, die eine Entfernung von einer Gussform oder einer Abdrucksform verhindern würde. Dies ist gemäß den beschriebenen Herstellungsverfahren dadurch möglich, dass durch die Ablationsverfahren und/oder Lithographieverfahren beliebige dreidimensionale Strukturen herstellbar sind.

Ein beispielhaftes Herstellungsverfahren wird in EP 1 084 454 B1 beschrieben. Ein Polymerisationsverfahren mittels Multi-Photonen-Absorption kann gemäß einem Ausführungsbeispiel für den beschriebenen Lösungsansatz genutzt werden, um Mikrostrukturen mit bestimmten Schallkennimpedanzen bzw. Schallkennimpedanzverläufen zu erzeugen. Hierin beschriebene Verfahren erlauben die Erzeugung von Strukturgrößen von höchstens 500 Nanometer und weniger, beispielsweise höchstens 300 Nanometer oder höchstens 100 Nanometer oder weniger. Die Verfahren bieten eine hohe Flexibilität im Design und der Fertigung der Mikrostrukturen zur akustischen Impedanzanpassung.

Die genannten Eigenschaften bieten den Vorteil, präzise, exponentielle Schallkennverläufe zu erzeugen und so eine ideale Kopplung zwischen Ultraschallwandler und Lastmedien zu gewährleisten. Außerdem kann die hohe Auflösung (geringe Strukturausdehnung) genutzt werden, um die Schallkennimpedanz auf kurzer Distanz stark zu verringern und damit an ein Medium wie z. B. Luft anzupassen. Diffraktionseffekte und andere Dämpfungseffekte, wie sie normalerweise durch Mikrostrukturen eingebracht werden, können durch gezieltes Design der Mikrostrukturen verringert oder sogar verhindert werden. Ein weiterer Vorteil der hohen Präzision ist die Möglichkeit, eine sehr genaue Schichtsystemhöhe zu erzeugen, welche starken Einfluss auf das Transmissionsverhalten ausübt. Ein weiterer Vorteil ist, dass auf Zwischen- und Adhäsionsmaterialien, welche zwischen einzelnen Impedanzschichten verschiedener Anpassungsschichten in bisherigen Lösungen nötig waren, verzichtet werden kann, wobei dies eine Anordnung derselben nicht ausschließt. Dadurch können jedoch deren negative und ungewollte Einflüsse auf die Schallübertragung entfallen und komplexe sowie arbeitsintensive Depositionsschritte entfallen. Die beschriebenen Verfahren sind prinzipiell auf jede Art von Schallwandlern anwendbar. Vorteile liegen in der Präzision, die insbesondere bei miniaturisierten Schallwandlerelementen und Wandlersystemen erhalten werden können und somit insbesondere auf MEMS-basierten Schallwandlern, Schallsensoren und Schallaktuatoren zu einem Mehrwert beitragen.

Obwohl manche Aspekte im Zusammenhang mit einer Vorrichtung beschrieben wurden, versteht es sich, dass diese Aspekte auch eine Beschreibung des entsprechenden Verfahrens darstellen, sodass ein Block oder ein Bauelement einer Vorrichtung auch als ein entsprechender Verfahrensschritt oder als ein Merkmal eines Verfahrensschrittes zu verstehen ist. Analog dazu stellen Aspekte, die im Zusammenhang mit einem oder als ein Verfahrensschritt beschrieben wurden, auch eine Beschreibung eines entsprechenden Blocks oder Details oder Merkmals einer entsprechenden Vorrichtung dar.

Die oben beschriebenen Ausführungsbeispiele stellen lediglich eine Veranschaulichung der Prinzipien der vorliegenden Erfindung dar. Es versteht sich, dass Modifikationen und Variationen der hierin beschriebenen Anordnungen und Einzelheiten anderen Fachleuten einleuchten werden. Deshalb ist beabsichtigt, dass die Erfindung lediglich durch den Schutzumfang der nachstehenden Patentansprüche und nicht durch die spezifischen Einzelheiten, die anhand der Beschreibung und der Erläuterung der Ausführungsbeispiele hierin präsentiert wurden, beschränkt sei.
[1] V. T. Rathod, "A Review of Acoustic Impedance Matching Techniques for Piezoelectric Sensors and Transducers." Sensors (Basel, Switzerland) vol. 20,14 4051. 21 Jul. 2020.
[2] T. R. GURURAJA, WALTER A. SCHULZE, LESLIE E. CROSS, and AND ROBERT E. NEWNHAM, "Piezoelectric Composite Materials for Ultrasonic Transducer Applications. Part ii: Evaluation of Ultrasonic Medical Applications"
[3] Ergun et a/., "Capacitive Micromachined Ultrasonic Transducers: Theory and Technology," J. Aerosp. Eng, vol. 16, no. 2, 2003.
[4] R. Lerch, G. M. Sessler, and D. Wolf, Technische Akustik: Grundlagen und Anwendungen. Berlin: Springer, 2009.
[5] O. Krauß, R. Gerlach, and J. Fricke, "Experimental and theoretical investigations of SiOZ-aerogel matched piezo-transducers," Ultrasonics, vol. 32, no. 3, pp. 217-222, 1994.
[6] T. Yano, M. Tone, and A. Fukumoto, "Range Finding and Surface Characterization Using High-Frequency Air Transducers," IEEE Trans. Ultrason., Ferroe/ect., Freq. Contr., vol. 34, no. 2, pp. 232-236, 1987.
[7] T. Manh, A.-T. T. Nguyen, T. F. Johansen, and L. Hoff, "Microfabrication of Stacks of acoustic matching layers for 15 MHz Ultrasonic transducers," (eng), U/trasonics, vol. 54, no. 2, pp. 614-620, 2014.
[8] M. I. Haller and B. T. Khuri-Yakub, "Micromachined Ultrasonic Materials, " Ultrasonics Symposium, 1991.
[9] Z. Li et a/., "Broadband gradient impedance matching using an acoustic metamaterial for Ultrasonic transducers," (eng), Scientific reports, vol. 7, p. 42863, 2017.
[10] G.-H. Feng and W.-F. Liu, "A spherically-shaped PZT thin film Ultrasonic transducer with an acoustic impedance gradient matching layer based on a micromachined periodically structured flexible substrate," Sensors (Basel, Switzerland), vol. 13, no. 10, pp. 13543-13559, 2013.

## Patentansprüche

1. Impedanzanpassungsvorrichtung zur Anpassung einer Schallkennimpedanz mit:
einem Impedanzanpassungskörper (12) mit einer ersten Seite (14) und einer gegenüberliegenden zweiten Seite (16),
wobei die Impedanzanpassungsvorrichtung ausgebildet ist, um eine Schallkennimpedanz eines an der zweiten Seite (16) kontaktierten Mediums an eine Schallkennimpedanz eines an der ersten Seite (14) kontaktierten Schallwandlers (48) anzupassen; **dadurch gekennzeichnet, dass**
der Impedanzanpassungskörper (12) Mikrokanäle (22) umfasst, die entlang zumindest einer Raumrichtung eine Strukturausdehnung (26) von höchstens 500 nm aufweisen;
wobei die Mikrokanäle (22) verzweigte Mikrokanäle sind, deren Anzahl zwischen der ersten und der zweiten Seite (16) monoton veränderlich ist; und wobei die Mikrokanäle (22) Kavitäten im Impedanzanpassungskörper bilden, wobei eine effektive Materialdichte eines Impedanzanpassungsmaterials des Impedanzanpassungskörpers (12) zwischen der ersten Seite (14) und der zweiten Seite (16) durch eine monotone Zunahme oder monotone Abnahme eines Volumens der Kavitäten monoton veränderlich ist, und die Anpassung der Schallkennimpedanz bewirkt; oder
wobei die Mikrokanäle (22) als sich hin zur ersten (14) oder hin zur zweiten Seite (16) verjüngende Strukturen gebildet sind, und zumindest in einem Bereich minimaler Ausdehnung (28) die Strukturausdehnung (26) aufweisen.

2. Impedanzanpassungsvorrichtung gemäß Anspruch 1, bei der die Mikrokanäle (22) die erste Seite (14) und die zweite Seite (16) mit einander verbinden.

3. Impedanzanpassungsvorrichtung gemäß Anspruch 1 oder 2, bei der die Mikrokanäle (22) umfassend ein Impedanzanpassungsmaterial umfassend ein Metallmaterial, ein Halbleitermaterial, eine organische Verbindung, ein Keramikmaterial oder umfassend ein Polymermaterial gebildet sind.

4. Impedanzanpassungsvorrichtung gemäß einem der vorangehenden Ansprüche, bei der die Mikrokanäle (22) umfassend ein erstes Impedanzanpassungsmaterial gebildet sind, wobei in Zwischenbereichen zwischen den Mikrokanälen (22) ein zweites Impedanzanpassungsmaterial (24) angeordnet ist;
wobei die Strukturausdehnung (26) zumindest eines Mikrokanals (22) senkrecht zu einer axialen Erstreckungsrichtung der Mikrokanäle (22) ist.

5. Impedanzanpassungsvorrichtung gemäß einem der vorangehenden Ansprüche, bei der der Impedanzanpassungskörper (12) eine Hinterschneidung aufweist.

6. Wandlervorrichtung mit:
einer Impedanzanpassungsvorrichtung gemäß einem der vorangehenden Ansprüche; und
einem Schallwandlerelement (48), das entweder mit der ersten Seite (14) oder der zweiten Seite (16) des Impedanzanpassungskörpers (12) durch eine akustische Kopplung akustisch gekoppelt ist.

7. Wandlervorrichtung gemäß Anspruch 6, bei der die akustische Kopplung einen stetigen Übergang der Schallkennimpedanz aufweist.

8. System mit:
einer Wandlervorrichtung gemäß Anspruch 6 oder 7; und
einer Steuereinheit (52), die ausgebildet ist, um das Schallwandlerelement (48) zu betreiben.

9. Verfahren (800) zum Herstellen einer Impedanzanpassungsvorrichtung mit folgendem Schritt:
Bereitstellen (810) eines Impedanzanpassungskörpers (12) mit einer ersten und einer gegenüberliegenden zweiten Seite (16), der ausgebildet ist, um eine Schallkennimpedanz eines an der zweiten Seite (16) kontaktierten Mediums, an eine Schallkennimpedanz eines an der ersten Seite (14) kontaktierten Schallwandlers (48) anzupassen; **gekennzeichnet dadurch, dass**
der Impedanzanpassungskörper (12) Mikrokanäle (22) umfasst, die entlang zumindest einer Raumrichtung eine Strukturausdehnung (26) von höchstens 500 nm aufweisen;
so dass die Mikrokanäle (22) verzweigte Mikrokanäle sind, deren Anzahl zwischen der ersten und der zweiten Seite (16) monoton veränderlich ist; und so dass die Mikrokanäle (22) Kavitäten im Impedanzanpassungskörper bilden, so dass eine effektive Materialdichte eines Impedanzanpassungsmaterials des Impedanzanpassungskörpers (12) zwischen der ersten Seite (14) und der zweiten Seite (16) durch eine monotone Zunahme oder monotone Abnahme eines Volumens der Kavitäten monoton veränderlich ist, und die Anpassung der Schallkennimpedanz bewirkt; oder
so dass die Mikrokanäle (22) als sich hin zur ersten (14) oder hin zur zweiten Seite (16) verjüngende Strukturen gebildet sind, und zumindest in einem Bereich minimaler Ausdehnung (28) die Strukturausdehnung (26) aufweisen.

## Claims

1. Impedance matching device for matching a characteristic acoustic impedance comprising:
an impedance matching body (12) having a first side (14) and an opposite second side (16),
the impedance matching device being configured to match a characteristic acoustic impedance of a medium contacted on the second side (16) to a characteristic acoustic impedance of a sound transducer (48) contacted on the first side (14);
**characterized in that**
the impedance matching body (12) comprises microchannels (22) having structural extents (26) of at most 500 nm along at least one spatial direction;
wherein the microchannels (22) are branched microchannels, the number of which is monotonically variable between the first and second sides (16); and wherein the microchannels (22) form cavities in the impedance matching body, wherein an effective material density of an impedance matching material of the impedance matching body (12) is monotonically variable between the first side (14) and the second side (16) due to a monotonic increase or monotonic decrease of a volume of the cavities and causes matching of the characteristic acoustic impedance; or
wherein the microchannels (22) are formed as structures tapering towards the first side (14) or towards the second side (16), and have the structural extent (26) at least in a region of minimum extent (28).

2. Impedance matching device as claimed in claim 1, wherein the microchannels (22) connect the first side (14) and the second side (16) with each other.

3. Impedance matching device as claimed in claim 1 or 2, wherein the microchannels (22) are formed to comprise an impedance matching material comprising a metal material, a semi-conductor material, an organic compound, a ceramic material or comprising a polymer material.

4. Impedance matching device as claimed in any of the previous claims, wherein the microchannels (22) are formed to comprise a first impedance matching material, wherein a second impedance matching material (24) is disposed in intermediate regions between the microchannels (22);
wherein the structural extent (26) of at least one microchannel (22) is perpendicular to an axial direction of extension of the microchannels (22).

5. Impedance matching device as claimed in any of the previous claims, wherein the impedance matching body (12) has an undercut.

6. Transducer device comprising:
an impedance matching device as claimed in any of the previous claims; and
a sound transducer element (48) acoustically coupled, by acoustic coupling, to either the first side (14) or the second side (16) of the impedance matching body (12).

7. Transducer device as claimed in claim 6, wherein the acoustic coupling has a continuous transition of the characteristic acoustic impedance.

8. System comprising:
a transducer device as claimed in claim 6 or 7; and
a control unit (52) configured to operate the sound transducer element (48).

9. Method (800) of manufacturing an impedance matching device, comprising the step of:
providing (810) an impedance matching body (12) comprising a first side and an opposite second side (16) and configured to match a characteristic acoustic impedance of a medium contacted on the second side (16) to a characteristic acoustic impedance of a sound transducer (48) contacted on the first side (14);
**characterized in that**
the impedance matching body (12) comprises microchannels (22) having structural extents (26) of at most 500 nm along at least one spatial direction;
such that the microchannels (22) are branched microchannels, the number of which is monotonically variable between the first and second sides (16); and such that the microchannels (22) form cavities in the impedance matching body, such that an effective material density of an impedance matching material of the impedance matching body (12) is monotonically variable between the first side (14) and the second side (16) due to a monotonic increase or monotonic decrease of a volume of the cavities and causes matching of the characteristic acoustic impedance; or
such that the microchannels (22) are formed as structures tapering towards the first side (14) or towards the second side (16), and have the structural extent (26) at least in a region of minimum extent (28).

## Revendications

1. Dispositif d'adaptation d'impédance pour adapter une impédance acoustique avec:
un corps d'adaptation d'impédance (12) avec un premier côté (14) et un deuxième côté opposé (16),
dans lequel le dispositif d'adaptation d'impédance est conçu pour adapter une impédance acoustique d'un milieu en contact avec le deuxième côté (16) à une impédance acoustique d'un transducteur acoustique (48) en contact avec le premier côté (14);
**caractérisé par le fait que**
le corps d'adaptation d'impédance (12) comporte des micro-canaux (22) qui présentent, dans au moins une direction spatiale, une extension de structure (26) de tout au plus 500 nm;
dans lequel les micro-canaux (22) sont des micro-canaux ramifiés dont le nombre est variable de manière monotone entre le premier et le deuxième côté (16); et
dans lequel les micro-canaux (22) forment des cavités dans le corps d'adaptation d'impédance, dans lequel une densité de matériau effective d'un matériau d'adaptation d'impédance du corps d'adaptation d'impédance (12) entre le premier côté (14) et le deuxième côté (16) est variable de manière monotone par une augmentation monotone ou une diminution monotone d'un volume des cavités, et provoque l'adaptation de l'impédance acoustique; ou
dans lequel les micro-canaux (22) sont formés en forme de structures qui s'effilent vers le premier (14) ou vers le deuxième côté (16), et présentent, au moins dans une zone d'étendue minimale (28), l'extension de structure (26).

2. Dispositif d'adaptation d'impédance selon la revendication 1, dans lequel les micro-canaux (22) connectent le premier côté (14) et le deuxième côté (16) l'un à l'autre.

3. Dispositif d'adaptation d'impédance selon la revendication 1 ou 2, dans lequel les micro-canaux (22) sont formés en comportant un matériau d'adaptation d'impédance comportant un matériau métallique, un matériau semi-conducteur, un composé organique, un matériau céramique ou comportant un matériau polymère.

4. Dispositif d'adaptation d'impédance selon l'une des revendications précédentes, dans lequel les micro-canaux (22) sont formés en comportant un premier matériau d'adaptation d'impédance, dans lequel est disposé, dans les zones intermédiaires entre les micro-canaux (22), un deuxième matériau d'adaptation d'impédance (24);
dans lequel l'extension de structure (26) d'au moins un micro-canal (22) est perpendiculaire à une direction d'extension axiale des micro-canaux (22).

5. Dispositif d'adaptation d'impédance selon l'une des revendications précédentes, dans lequel le corps d'adaptation d'impédance (12) présente une contre-dépouille.

6. Dispositif transducteur avec:
un dispositif d'adaptation d'impédance selon l'une des revendications précédentes; et
un élément transducteur acoustique (48) qui est couplé acoustiquement soit au premier côté (14), soit au deuxième côté (16) du corps d'adaptation d'impédance (12) par un couplage acoustique.

7. Dispositif transducteur selon la revendication 6, dans lequel le couplage acoustique présente une transition continue de l'impédance acoustique.

8. Système avec:
un dispositif transducteur selon la revendication 6 ou 7; et
une unité de commande (52) qui est conçue pour faire fonctionner l'élément transducteur acoustique (48).

9. Procédé (800) de fabrication d'un dispositif d'adaptation d'impédance à l'étape suivante:
prévoir (810) un corps d'adaptation d'impédance (12) avec un premier et un deuxième côté opposé (16), qui est conçu pour adapter une impédance acoustique d'un milieu en contact avec le deuxième côté (16) à une impédance acoustique d'un transducteur acoustique (48) en contact avec le premier côté (14);
**caractérisé par le fait que**
le corps d'adaptation d'impédance (12) comporte des micro-canaux (22) qui présentent, dans au moins une direction spatiale, une extension de structure (26) de tout au plus 500 nm;
de sorte que les micro-canaux (22) soient des micro-canaux ramifiés dont le nombre est variable de manière monotone entre le premier et le deuxième côté (16); et de sorte que les micro-canaux (22) forment des cavités dans le corps d'adaptation d'impédance, de sorte qu'une densité de matériau effective d'un matériau d'adaptation d'impédance du corps d'adaptation d'impédance (12) entre le premier côté (14) et le deuxième côté (16) soit variable de manière monotone par une augmentation monotone ou une diminution monotone d'un volume des cavités, et provoque l'adaptation de l'impédance acoustique; ou
de sorte que les micro-canaux (22) soient formés en forme de structures qui s'effilent vers le premier (14) ou vers le deuxième côté (16), et présentent, au moins dans une zone d'étendue minimale (28), l'extension de structure (26).
